# FASCICULE DE BREVET EUROPEEN

(11) **EP 0 729 625 B1**
(45) Date de publication et mention de la délivrance du brevet: **28.04.1999**
(21) Numéro de dépôt: 94927040.9
(22) Date de dépôt: 16.09.1994
(51) Int. Cl.: G07F 7/06

(54) **MACHINE SERVANT A RECUEILLIR ET A RECUPERER LES BOITES EN ALUMINIUM**
VORRICHTUNG ZUM SAMMELN UND RÜCKGEWINNEN VON ALUMINIUMDOSEN
MACHINE FOR COLLECTING AND RECOVERING ALUMINIUM CANS

(30) Priorité: 16.09.1993 IT BS930099
(43) Date de publication de la demande: 04.09.1996
(73) Titulaire: SARA S.R.L., Rovato (IT)
(72) Inventeur: ALI, Paolo, 26100 Cremona (IT)
(74) Mandataire: Lecce, Giovanni
(86) Numéro de dépôt international: IT9400151
(87) Numéro de publication internationale: WO9508163

(56) Documents cités:
- EP-A- 0 088 182
- WO-A-88/05578
- WO-A-91/10216
- FR-A- 2 580 418
- US-A- 4 248 334
- US-A- 4 674 041

## Description

### Contexte historique de l'invention

La présente invention se rapporte à une machine servant à recueillir et a récupérer les boîtes en aluminium, équipée afin de promouvoir cette récupération moyennant des récompenses. La présente invention se rapporte plus spécialement à une machine servent à recueillir et à écraser les boîtes en aluminium, équipée de visuels servent à afficher les récompenses qui peuvent être choisies, ou la récompense obtenue ou bien encore l'hommage à retirer, et d'un système d'enregistrement et de contrôle qui enregistre la récompense choisie ou gagnée ou bien l'hommage à retirer, en fournissant un bon-cadeau avec toutes les informations nécessaires.

Non seulement la machine de l'invention en question récupère ces boîtes, en facilitant leur empilage et leur transport, mais elle sert aussi à développer et à promouvoir ce genre de récupération, en invitant les utilisateurs, moyennant des prix et des récompenses, à y réintroduire d'autres boîtes, chaque fois l'occasion s'en présente.

### Description de l'art prealable

Il existe actuellement des machines en mesure de obtenir un résultat similaire. Ces dernières sont constituées par une combinaison de plusieurs éléments qui, assemblés entre eux, réalisent cet objectif. Grâce à ce type de machines, on peut arriver à la récupération de une quantité considérable de matériaux nobles et moins nobles, tout en obtenant un autre type de résultat, celui de la propreté des endroits fréquentés par les personnes qui laissent et abandonnent ces boîtes, après les avoir vidées. Les endroits en question, nous le savons tous, sont les suivants: les stades; les points de rencontre et de spectacle; les lieux de promenade ou d'attente des moyens de transport; les lieux réservés à la détente et aux pique-nique, où l'on grignote quelque chose, etc... Dans ces endroits, on peut trouver des récipients dans lesquels peuvent être déposées les boîtes à éliminer. Très souvent, ces récipients y sont placés par des organismes ou des organisations, qui se occupent justement de la récupération et du recyclage du métal de ces boîtes, dans un but même bénéfique, mais visant, de toute façon, toujours à protéger et à respecter l'environnement.

Une machine pour la récolte, l'écrasement et la récupération de boîtes en aluminium est connue par la publication EP-A-0 088182. La machine décrite dans cette publication a les caractéristiques suivant le preamble de la revendication 1.

La publication WO-A-8 805 578 décrit une machine à distribuer des coupons comprenant un visuel qui affiche en continue des images publicitaires de produits qui sont utilisés comme récompense, des moyens de sélection d'un des produits affichés sur le visuel, une unité centrale reliée au visuel et aux moyens de sélection, et un groupe imprimant qui imprime sur un rouleau de papier les informations concernant la récompense choisie.

### Résumé de l'invention

La présente invention a pour but de présenter une machine qui serve à promouvoir la récolte de boîtes en aluminium ou de boîtes en métal, en général.

Le but de cette invention est plus spécialement celui de présenter une machine pour la récolte et le récupération de boîtes en métal en mesure de récompenser directement, moyennant une modeste gratification, la personne qui introduit le boîte dans cette machine.

La gratification est offerte par les organisateurs de ce type de récolte, qui utilisent ensuite ces matériaux de récupération, ou par les organisateurs et les commanditaires de cette activité de récupération, en s'en servant aussi comme moyens de propagande et de publicité pour toute sorte de produits.

Suivant la présente invention, on atteint cet objectif et d'autres objectifs grâce à une machine,
caractérisée en ce que:
le moyen d'attribution de la récompense comprend:
- un premier visuel qui affiche en continu des images publicitaires des produits qui sont utilisés comme récompense;
- un deuxième visuel qui indique le produit obtenu comme récompense; et
- au moins un ordinateur relié aux visuels qui tire au sort un des produits affichés sur le premier visuel ; et en ce que la machine comprend en outre un dispositif qui signale le passage de la boîte écrasée et comprimée par la moyen d'écrasement au sac contenant les boîtes et qui actionne le moyen d'attribution de la récompense et le groupe imprimante.-

Les boîtes compactées sont entassées dans le sac, qui sera ensuite vidé par des personnes qui en sont chargées, quand la machine n'est plus en mesure de recevoir d'autres boîtes. Les personnes, chargées de cette fonction, remettent ensuite la machine en état de marche.

Les avantages, obtenus grace à la machine de la présente invention, sont les suivants:
- Cette machine peut servir aussi à la diffusion de communiqués commerciaux.
- Elle sert à promouvoir la récolte de boîtes qui sont, de préférence, en aluminium, que les gens jettent lorsqu'elle sont vides.
- Elle réduit l'encombrement de ces boîtes en les compactant.
- Elle est équipée d'un visuel, relié à un ordinateur, qui transmet en continu des messages publicitaires enregistrés et programmés, adressés aux personnes qui se en approchent.
- Elle est équipée d'un deuxième visuel, relié à un ordinateur, qui organise le choix et l'attribution d'une récompense, qui sera remise à la personne qui a introduit la boîte dans la machine servant à la récupération.
- Elle met en oeuvre un système pour le choix du don ou pour l'attribution de la récompense offerte, d'après les informations que le visuel affiche et publicise.
- Elle délivre un reçu qui témoigne l'introduction de la boîte récupérée.
- Elle imprime automatiquement toutes les données nécessaires, pour que puisse être remis par la personne qui en est chargée, ce qui revient à la personne qui a effectué la récupération.
- Elle permet donc d'entrer en possession de différents cadeaux et produits, ou de retirer des bons-cadeaux ou des recus pour la participation à des concours de tirage au sort, comme récompense chaque fois que l'on introduit dans la machine une boîte à récupérer.
- Elle sert de moyen publicitaire et de récolte, qui peut être installé dans des endroits fréquentés par des spectateurs, des gens qui font leurs courses, des voyageurs, etc...

### Brève description des dessins

La machine de l'invention en question sera mieux définie grâce à la description détaillée qui suit et qui se réfère aux dessins ci-joints, d'après une réalisation préférentielle, prise comme exemple non contraignant ni restrictif, qui sont:
FIG.1 - elle représente une vue frontale et en perspective de l'extérieur de la machine de le présente invention;
FIG.2 - elle représente la vue latérale de la machine mentionnée à la FIG.1;
FIG.3 - elle représente la machine, vue de haut, mentionnée aux figures précédentes;
FIG.4 - elle représente une vue de la machine mentionnée aux figures précédentes, suivant un plan passant le long de la ligne BB, indiquée à la FIG.3;
FIG.5 - elle représente la vue de la machine dont il est question précédemment, suivant un plan passant le long de la ligne CC, indiquée à la FIG.4.

### Description de concrétisation préférentielle

D'après les représentations ci-contre, la machine de la présente invention comprend une enveloppe ou armoire metallique profilée 1, munie de roues pirouettantes 12 et equipee d'une structure ornementale 19, qui met en évidence la position des visuels. Cette armoire 1 est en état de contenir l'appareil au complet, qui constitue la machine de la présente invention.

Dans cette armoire, installée en position verticale et placée de préférence contre un mur, auquel elle est fixée, il y a:
- Un instrument 5, capable d'écraser et de compacter les boîtes 2, qui y sont introduites, par les personnes intéressées, grâce à la chape 3 flottante sur un pivot 17, en actionnant la poignée 18. Après ces manoeuvres, automatiquement, la machine commence et conclut toutes les opérations qu'elle doit effectuer, c'est à dire: la boîte 2 est écrasée par des instruments et organes pneumatiques, hydrauliques ou mécaniques, commandés par un moteur 13 et une éventuelle pompe 14. Quand la boîte 2 est écrasée, elle est repoussée dans un sec 4, qui sera prélevé par les personnes chargées de le remplacer. Le dispositif 6 signale l'acceptation et le passage de la boîte 2 comprimée et dirigée vers le sac 4, qui la contient. La boîte 2 comprimée, qui sert de jeton et qui, en passent par le dispositif 6, détermine le fonctionnement du visuel 7, dont la machine dispose. Le visuel 7, qui se trouve à la même hauteur que la personne qui a introduit la boîte 2 dans la machine, affiche une série d'images publicitaires, chacune se référant à un produit bien précis, accompagnée de toutes les informations qui serviront à le distinguer. Ce visuel 7 présente en continu des messages visuels et sonores, des inscriptions, slogans, noms, marques et produits divers, qui sont utilises comme récompense pour chaque boîte recueillie. Un deuxième visuel 8 sert à déterminer au choix ou tiré au sort un des produits ou noms, qui sont affichés sur le visuel 7; il sert à définir le choix fait par la personne qui a introduit la boîte 2 ou bien à indiquer la récompense obtenue.

La machine enregistre la récompense en fournissant toutes les informations nécessaires de façon à pouvoir retirer la récompense choisie ou gagnée. Telle est l'utilité de ces visuels 7 et 8, reliés aux ordinateurs 9 qui, grace à des impulsions automatiques, permettent de obtenir les faits sus-mentionnés. Les ordinateurs 9 sont équipés d'un clavier 20, nécessaire à leur progammation. Un des ordinateurs 9 peut définir la récompense à attribuer. De plus, la machine de la présente invention est équipée d'un groupe 10, qui comprend une imprimante, un rouleau de papier, un coupoir et un moyen nécessaire à l'expulsion du feuillet 15, sur lequel sont communiquées toutes les informations concernant le prix ou le récompense méritée ainsi que les modalités pour les retirer. Une fente 11 expulse le feuillet 15, destiné à la personne qui a introduit la boîte.

La machine de la présente invention peut être équipée pour la récupération du papier ou d'autres matériaux nobles à recycler, en y plaçant les éléments pour leur acceptation, leur éventuel compactage et leur contrôle.

Même si l'invention a été décrite en se reportant à une réalisation spécifique, les experts du secteur sont parfaitement au courant des différentes alternatives et variations possibles pouvant etre appliquées à la description sus-mentionnée. Par conséquent, l'invention entend englober toutes les alternatives et variations, comprises dans la logique et dans le but des revendications suivantes.

## Revendications

1. Une machine pour la récolte, l'écrasement et la récupération de boîtes en aluminium, équipée afin de promouvoir cette récolte, moyennant des récompenses, ladite machine se composant d'une enveloppe ou armoire métallique (1) qui renferme ou comprend:
- un moyen d'introduction (3,17,18) des boîtes (2) à récupérer;
- un moyen (6) d'écrasement et de compactage des boîtes (2);
- un sac (4) contenant les boîtes (2) vers lequel la boîte écrasée et comprimée est refoulée;
- un moyen d'attribution de la récompense;
- un moyen qui coupe en feuillets (15) un rouleau de papier sur lequel sont imprimées les informations concernant la récompense par un groupe imprimant (10); et
- un moyen qui expulse les feuillets imprimés (15) par une fente (11), dont l'enveloppe (1) dispose,
- un dispositif (6) qui actionne le moyen d'attribution de la récompense et le groupe imprimant (10),
caractérisée en ce que:
le moyen d'attribution de la récompense comprend:
- un premier visuel (7) qui affiche en continu des images publicitaires des produits qui sont utilisés comme récompense;
- un deuxième visuel (8) qui indique le produit obtenu comme récompense; et
- au moins un ordinateur (9) relié aux visuels (7,8) qui tire au sort un des produits affichés sur le premier visuel (7);
et en ce que la machine comprend en outre un dispositif (6) qui signale le passage de la boîte (2) écrasée et comprimée par le moyen d'écrasement (5) au sac (4) contenant les boîtes et qui actionne le moyen d'attribution de la récompense (7,8,9) et le groupe imprimant (10).

2. La machine selon la revendication 1, caractérisée en ce que la boîte (2) écrasée et compactée sert de jeton.

3. La machine selon l'une des revendications précédentes, caractérisée en ce que le moyen d'introduction de la boîte (2) à récupérer comprend une chape (3) flottante sur un pivot (17) et actionnée par une poignée (18).

4. La machine selon l'une des revendications précédentes, caractérisée en ce que le premier visuel (7), relié à l'un des ordinateurs (9), présente en continu: messages audiovisuels, inscriptions, slogans, noms, marques et produits divers qui sont utilisés comme récompense pour chaque boîte (2) introduite dans la chape flottante (3).

5. La machine selon l'une des revendications précédentes, caractérisée en ce que le groupe imprimant (10) imprime le reçu qui servira à retirer la récompense attribuée.

6. La machine selon l'une des revendications précédentes, caractérisée en ce que le moyen d'écrasement et de compactage des boîtes (2) comprend un organe pneumatique, hydraulique ou mécanique, actionné par un moteur (13) et par une éventuelle pompe (14).

7. La machine selon l'une des revendications précédente, caractérisée en ce que les ordinateurs (9) sont équipés d'un clavier (20) pour leur programmation.

## Patentansprüche

1. Maschine zum Sammeln, zur Druckverformung und zur Rückgewinnung von Dosen aus Aluminium, die dazu ausgelegt ist, dieses Sammeln mittels Neugestalten zu befördern, wobei die Maschine aus einer Metallhülle bzw. einem Metallschrank (1) besteht, die bzw. der einschließt bzw. umfaßt:
- Ein Einführmittel (3, 17, 18) für die rückzugewinnenden Dosen (2);
- ein Mittel (6) zur Druckverformung und zum Verdichten der Dosen (2);
- einen Sack (4), welcher die Dosen (2) enthält, auf welchen zu die druckverformte und verdichtete Dose zurückgedrängt wird;
- ein Mittel zum Zuordnen des neugestalteten Erzeugnisses;
- ein Mittel, welches eine Papierrolle in Blätter (15) schneidet, auf welcher Informationen betreffend das neugestaltete Erzeugnis durch ein Druckwerk (10) gedruckt werden;
- ein Mittel, welches die bedruckten Blätter (15) durch einen Schlitz (11), der in der Hülle (1) angeordnet ist, ausstößt; und
- eine Vorrichtung (6), welche das Mittel zum Zuordnen des neugestalteten Erzeugnisses und das Druckwerk (10) betätigt,
dadurch gekennzeichnet, daß
das Mittel zur Förderung der Umgestaltung aufweist:
- Eine erste Sichtanzeige (7), welche Erzeugnisse betreffende Bilder von Erzeugnissen kontinuierlich anzeigt, welche als neugestaltetes Erzeugnis verwendet werden;
- eine zweite Sichtanzeige (8), welche das als neugestaltetes Erzeugnis gewonnene Erzeugnis zeigt; und
- zumindest einen Rechner (9), der mit den Sichtanzeigen (7, 8) verbunden ist und eines der auf der ersten Sichtanzeige (7) angezeigten Erzeugnisse aussortiert;
und daß die Maschine außerdem eine Vorrichtung (6) umfaßt, welche den Durchlauf der Dose (2) signalisiert, die durch das Druckverformungsmittel (5) am Sack (4) druckverformt und komprimiert ist, welcher die Dosen enthält, und die das Mittel (7, 8, 9) zur Zuordnung des neugestalten Erzeugnisses und das Druckwerk (10) betätigt.

2. Maschine nach Anspruch 1, dadurch gekennzeichnet, daß die druckverformte und verdichtete Dose (2) als Wertmünze dient.

3. Maschine nach einem der vorangehenden Ansprüche, dadurch gekennzeichnet, daß das Mittel zum Einführen der Dose (2) zur Rückgewinnung eine Abdeckklappe (3) umfaßt, welche auf einer Schwenkachse (17) schwenkgelagert und durch einen Griff (18) betätigt ist.

4. Maschine nach einem der vorangehenden Ansprüche, dadurch gekennzeichnet, daß die erste Sichtanzeige (7), die mit einem der Rechner (9) verbunden ist, kontinuierlich folgendes anzeigt: Audiovisuelle Mitteilungen, Vermerke, Slogans, Namen, verschiedene Produkte und Marken, die als neugestaltetes Erzeugnis für jede Dose (2) verwendet werden, die in die schwenkgelagerte Abdeckklappe (3) eingeführt wird.

5. Maschine nach einem vorangehenden Ansprüche, dadurch gekennzeichnet, daß das Druckwerk (10) die Quittung druckt, welche zum Herausnehmen des zugeordneten neugestalteten Erzeugnisses dient.

6. Maschine nach einem der vorangehenden Ansprüche, dadurch gekennzeichet, daß das Druckverformungs- und Verdichtungsmittel für die Dosen (2) ein pneumatisches, hydraulisches oder mechanisches Organ umfaßt, welches durch einen Motor (13) und gegebenenfalls eine Pumpe (14) betätigt ist.

7. Maschine nach einem der vorangehenden Ansprüche, dadurch gekennzeichnet, daß die Rechner (9) mit einer Tastatur (20) für ihre Programmierung versehen sind.

## Claims

1. A machine for collecting, crushing and salvaging aluminium tins, which is equipped to encourage this collection in return for rewards and which consists of a metal casing or cabinet (1) containing or comprising:
- a means (3, 17, 18) for introducing the tins (2) to be salvaged;
- a means (6) for crushing and compacting the tins (2);
- a bag (4) containing the tins (2) towards which the crushed and compressed tin is driven;
- a means for awarding the reward;
- a means which cuts, into slips (15), a roll of paper on which the information relating to the reward is printed by a printing set (10); and
- a means which ejects the printed slips (15) through a slot (11) in the casing (1);
- a device (6) which actuates the means for awarding the reward and the printing set (10),
characterised in that
the means for awarding the reward comprises:
- a first display (7) which continuously displays advertising images of the products which are used as reward;
- a second display (8) which shows the product obtained as reward; and
- at least one computer (9) connected to the displays (7, 8) which draws lots for one of the products displayed on the first display (7);
and in that the machine comprises moreover a device (6) which signals passage of the tin (2) which has been crushed and compressed by the crushing means (5) to the bag (4) containing the tins and which actuates the means (7, 8, 9) for awarding the reward and the printing set (10).

2. The machine in accordance with Claim 1, characterised in that the crushed and compacted tin (2) serves as a token.

3. The machine in accordance with any one of the preceding Claims, characterised in that the means for introducing the tin (2) to be salvaged comprises a floating cover (3) on a pivot (17), which cover (3) is actuated by a handle (18).

4. The machine in accordance with any one of the preceding Claims, characterised in that the first display (7), connected to one of the computers (9), continuously shows: audiovisual messages, inscriptions, slogans, names, brands and various products which are used as a reward for each tin (2) introduced into the floating cover (3).

5. The machine in accordance with any one of the preceding Claims, characterised in that the printing set (10) prints the receipt which will be used for collecting the reward awarded.

6. The machine in accordance with any one of the preceding Claims, characterised in that the means for crushing and compacting the tins (2) comprises a mechanical, hydraulic or pneumatic component actuated by a motor (13) and by a pump (14) which may be present.

7. The machine in accordance with any one of the preceding Claims, characterised in that the computers (9) are provided with a keyboard (20) for programming thereof.
